# EUROPÄISCHE PATENTSCHRIFT

(11) **EP 4 162 990 B1**
(45) Veröffentlichungstag und Bekanntmachung des Hinweises auf die Patenterteilung: **30.07.2025**
(21) Anmeldenummer: 21200914.6
(22) Anmeldetag: 05.10.2021
(51) Int. Cl.: A63B 63/08

(54) **NETZHALTERUNG UND VORRICHTUNG ZUR MONTAGE DER NETZHALTERUNG**
NET HOLDER AND DEVICE FOR MOUNTING THE NET HOLDER
SUPPORT POUR FILET ET DISPOSITIF DE MONTAGE DU SUPPORT POUR FILET

(43) Veröffentlichungstag der Anmeldung: 12.04.2023
(73) Patentinhaber: Alfonso, Alexander, 12163 Berlin (DE)
(72) Erfinder: Alfonso, Alexander, 12163 Berlin (DE)
(74) Vertreter: ETL IP Patent- und Rechtsanwaltsgesellschaft mbH

(56) Entgegenhaltungen:
- CN-A- 111 544 869
- DE-A1- 102016 008 550
- US-A- 2 783 573
- US-A- 3 595 573
- US-A- 5 098 091

## Beschreibung

Die Erfindung betrifft eine Netzhalterung für ein Basketballnetz und offenbart eine Vorrichtung zur Montage der Netzhalterung an einem vorhandenen Ringrohr.

Um Basketballkörbe abzunehmen oder das Netz von Basketballkörben auszutauschen, benötigt man eine Leiter, denn die Basketballkörbe sind in einer Höhe von über 3 Metern angeordnet. Diese Leitern stehen auf Spielplätzen, insbesondere für den Breitensport, in der Regel nicht zur Verfügung. Das führt dazu, dass hier ohne Netz gespielt wird mit der Folge, dass ein durch das Ringrohr geworfener Ball unkontrolliert wegspringt, so dass dieser erst wieder beschafft werden muss.

Die US 3 595 573 A (D1) beschreibt einen Basketballkorb, bei dem die Stützschlaufen des Netzes durch einen abnehmbaren Verriegelungsring, der in der Betriebsstellung die Öffnung in jedem Haken verschließt, gegen ein Entfernen von ihren Stützhaken an einem Hauptring gesichert sind. Der Verriegelungsring besteht aus zwei Hälften, die schwenkbar miteinander verbunden sind und an ihren freien Enden einander berührende radiale Verlängerungen aufweisen. Eine federbelastete Hülsenbaugruppe ist an der Ringhalterung angebracht und greift in montierter und betriebsbereiter Stellung über und um die vorgenannten Verlängerungen. Verriegelungsmittel sind vorgesehen, um das Zurückziehen der Hülse zu verhindern und somit die Entfernung des Verriegelungsrings und des Netzes unmöglich zu machen.

Die CN 111 544 869 A (D2) beschreibt einen Basketballständer, bei dem ein Begrenzungsmechanismus fest mit einem Korbring verbunden ist. Der Begrenzungsmechanismus ist entlang der Umfangsrichtung des Korbrings verteilt, und mehrere Positionierungslöcher in dem Begrenzungsmechanismus sind ausgebildet. Ferner umfasst sind ein Netzaufhängungsmechanismus aus mehreren Zugringen und U-förmige Federn zum Verbinden zweier benachbarter Zugringe umfasst. Der Netzaufhängungsmechanismus ist entlang der Umfangsrichtung der inneren Seitenwand des Begrenzungsmechanismus verteilt. Auf die Positionierungslöcher abgestimmte Bolzen sind an den Zugringen angeordnet. Ferner sind Seilrillen in den Oberseiten der Enden, in der Nähe der Zugringe, der Bolzen ausgebildet. Ferner sind hängende Seile zum Verbinden des Korbnetzes in den Seilrillen angeordnet. Zusätzlich ist ein horizontaler Teleskopmechanismus in einer Basis angeordnet, das bewegliche Ende des horizontalen Teleskopmechanismus ist mit einem vertikalen Teleskopmechanismus verbunden, und wobei das bewegliche Ende des vertikalen Teleskopmechanismus mit einem Drehmechanismus verbunden ist. Ferner sind ein radiales Antriebsstück und eine Vielzahl von Schlepphaken, die mit den Zugringen in der Verteilung übereinstimmen, auf einer Drehplattform des Drehmechanismus angeordnet. Die Erfindung ermöglicht es, die Arbeit des Netzwechsels am Boden zu vervollständigen und Gefahren zu vermeiden, die durch den Klettervorgang entstehen.

Weder die D1 noch die D2, für sich oder in Kombination, beschreiben eine Netzhalterung wie gemäß der Ansprüche 1 bis 11.

Ein anderer Weg wird mit der DE 10 2016 008 550 A1 eingeschlagen. Hier weist die Netzhalterung ein Ringrohr auf, wobei das Ringrohr auf einer Umfangslinie und über den Umfang verteilt Haken zur Befestigung eines Netzes aufweist. Dieser Stand der Technik schlägt vor, dass das Ringrohr in seinem Umfang mit der Hand oder mittels einer Vorrichtung mindestens verkleinerbar ist unter Aufbau einer Federspannung, so dass das Ringrohr in eine Aufnahme einsetzbar ist und bei Reduzierung der Federspannung infolge eines Aufweitens mindestens eine Klemmverbindung mit der Aufnahme vorhanden ist.

Dabei kommen ein Spannbogenabschnitt und ein Rohrverbinder zum Einsatz. Damit diese Netzhalterung funktioniert, muss das Ringrohr ein Querschnittsöffnung aufweisen, die bei der Montage in geeigneter Weise wieder zu schließen ist. Das führt zu Instabilität des Ringrohrs oder ist technisch aufwendig, so dass eine breite Verwendung ausgeschlossen ist.

Aufgabe der Erfindung ist es, eine Netzhalterung so auszubilden, dass eine Netzmontage und/oder -demontage möglich wird unter Beibehaltung der durch das geschlossene Ringrohr bestehenden Stabilität der Netzhalterung. Ferner offenbart hierin wird eine Vorrichtung zur Anordnung der Netzhalterung vorzugsweise von einer auf dem Boden stehenden Person.

Gelöst wird die Aufgabe mit den Merkmalen des Anspruches 1. Vorteilhafte Ausgestaltungen sind Gegenstand der Unteransprüche.

Die vorliegende Erfindung knüpft an die Idee der Verwendung eines Einsatzringes mit Netz als Einsatz in einen vorhandenen Basketballkorb mit verschlissenem bzw. fehlendem Netz an, wobei der Einsatzring durch eine Person auf dem Boden vorbereitet, dann mittels einer Stange in die Höhe des Korbes transportiert und hier fixiert wird.

Wenn die Stange eine Teleskopstange ist, lässt sie sich leicht zum Spielfeld transportieren, da die Transportlänge verkürzbar ist. Der Einsatzring samt Netz lässt sich bequem in einer Tasche, vorzugsweise abgerundet oder sogar flächig rund transportieren. Ein Label findet auf der Tasche Platz.

Dabei kann der Netzwechsel inklusive Einsatzring für jedes Spiel oder jedes Training sowie auch für einen längeren Zeitraum vorgenommen werden.

Vorgesehen sind zwei Varianten:
Bei der ersten Variante weisen sowohl das Ringrohr als auch der Einsatzring einen kreis- oder ovalen Querschnitt auf, wobei die Verbindung durch Klammern gesichert wird, und bei der zweiten Variante wird der Einsatzring in ein Ringrohr mit C-förmigem Querschnitt eingebracht.

Durch die Verwendung von leichten Materialien für die Einsatzringe, die über Federeigenschaften verfügen sollten, wird die vorgeschlagene technische Lösung noch attraktiver. Derartige Materialien können z. B. Aluminium oder faserverstärkte Kunststoffe sein. Natürlich ist es auch möglich, Stahl oder ein anderes Metall einzusetzen.

Zur Erfindung im Einzelnen: Erfindungsgemäß wird bei einer Netzhalterung für ein Basketballnetz aufweisend ein geschlossenes Ringrohr und ein Netz, durch das ein Ball, der das Ringrohr passiert hat gebremst und in Richtung Boden gelenkt wird, in das Ringrohr ein in einem Abschnitt offener Einsatzring angeordnet, in dem der Einsatzring in seinem Umfang unter Aufbau einer Spannung verkleinerbar ist, so dass es in dem Innenumfang des Ringrohres einsetzbar ist und beim Lösen der Spannung innenwandig am Ringrohr anliegt, vorgeschlagen, dass der offene Abschnitt des Einsatzringes mit seinen Enden abgewinkelt ist, so dass zwei aus der Ebene des Einsatzringes gleichgerichtete Zapfen aus dieser herausragen, die wiederum durch eine Querstrebe mit einem festen und einem lösbaren Lager miteinander verbunden sind und die Umfangsveränderung des Einsatzringes durch eine Bewegung der Zapfen aufeinander zu und voneinander weg erreicht wird.

Durch die Kombination offener Abschnitt, herausgebogene Zapfen, Querstrebe mit festem Lager auf der einen Seite und einem lösbaren Lager auf der anderen Seite erhält der Einsatzring trotz des offenen Abschnitts eine hohe Formstabilität.

Zwischen dem Ringrohr und dem eingesetzten Einsatzring besteht Form- und/oder Kraftschluss. Dieser gewährleistet, dass auf die bei herkömmlichen Netzhalterungen verwendeten kompliziert geformten Haken für das Basketballnetz -doppelt seitlich gebogen und zum Ringrohr hin gekröpft- verzichtet werden kann. Stattdessen können einfache Haken am Einsatzring genutzt werden, denn es wird ja noch die Komponente Form- und/oder Kraftschluss genutzt, die zu einem Einklemmen des Netzes führt.

Bei einem im Querschnitt ringförmigen Einsatzring weist der Einsatzring bevorzugt am Umfang verteilt Klammern auf, die beim Anliegen des Einsatzringes am Ringrohr dieses teilweise umfassen.

Das Ringrohr weist bei der anderen Ausführung im Querschnitt einen C-förmigen mit der Öffnung in Richtung Einsatzring weisenden Querschnitt auf.

Bei Nachrüstungen und Neuanlagen kann somit zwischen zwei Ausführungen gewählt werden, wobei bei Neuanlagen der C-förmigen Variante der Vorzug zu geben ist, da hier glatte Übergänge bestehen und keine möglicherweise störenden Klammern.

Der Einsatzring besteht aus einem federnden Material, insbesondere Aluminium oder einem faserverstärkten Kunststoff oder Stahl.

Der Winkel der Zapfen zur Ebene des Einsatzringes beträgt bevorzugt 90° +/-15 %.

Im Bereich des lösbaren Lagers bei einem der Zapfen ist gemäß der Erfindung ein Schnappschloss angeordnet, das in die Querstrebe mittels eines Stößels einrastet und das lösbare Lager dann sperrt. Durch dieses Schnappschloss wird die Formstabilität des Einsatzringes wesentlich erhöht, denn es verhindert Bewegungen der Zapfen bzw. des Einsatzringes.

Die Zapfen und/oder an den Zapfen angeordnete Verbreiterungsabschnitte bestehen bevorzugt aus einem Vollmaterial und bilden die Lagerpunkte für das lösbare und das feste Lager. Die Verbreiterungen schaffen so mehr Platz für die Lager. Die Zapfen können auch im technologischen Prozess durch ein formgebendes Verfahren verbreitert werden.

Bei einer vorteilhaften Ausführung weist das Schnappschloss einen in einer Buchse, die mit einem Zapfen und/oder einer Verbreiterung am Zapfen verbunden ist, den längsverschiebbaren Stößel auf, der gegen die Kraft einer Feder aus der Sperrfunktion herausbewegbar ist und so einerseits die Klemmverbindung zwischen dem Ringrohr und dem Einsatzring ermöglicht und andererseits die Durchmesserverkleinerung der Einsatzringes realisierbar macht. Dabei sollte die Buchse so angeordnet sein, dass der Stößel an der Querstrebe vorbeigeführt ist. Dadurch kann der Stößel von oben in die Querstrebe eingreifen und von unten kann das Getriebe zum Verstellen der Zapfen angreifen.

Voraussetzung dafür ist, dass der Stößel an einem Ende doppelt abgewinkelt ist, wobei die letzte Winkelung in eine Öffnung der Querstrebe zur Sperrung des lösbaren Lagers greift.

Bei der offenbarten Vorrichtung zur Montage der Netzhalterung ist vorgesehen, dass auf die Zapfen eine Montagevorrichtung aufsetzbar ist, die eine Stange von hinreichender Länge und Knickfestigkeit aufweist und an deren Ende sich ein Getriebe befindet. Das Getriebe wird mittels eines Bowdenzuges betätigt. In einem ersten Schritt wird beim Aufsetzen des Getriebes auf die Zapfen der Stößel aus der Sperrposition gelöst. Deshalb die o.g. Vorbeiführung an der Querstrebe. In einem zweiten Schritt erfolgt eine Bewegung der Zapfen aufeinander zu, wobei die Reduzierung das Umfanges des Einsatzringes so groß ist, dass dieser bequem in das Ringrohr einsetzbar ist. In einem dritten Schritt wird der Einsatzring wieder aufgeweitet und legt sich an das Ringrohr unter Einschluss des Basketballnetzes an.

Bei der Abnahme des Getriebes rastet der Stößel in die Querstrebe ein und sperrt das lose Lager.

Ein mögliches Getriebe, um zwei Zapfen gegeneinander zu verschieben, wird im Ausführungsbeispiel erläutert, ohne dass die Erfindung auf diese Ausführung beschränkt ist.

Die Erfindung soll anhand der Zeichnungen erläutert werden. Es zeigen
Fig. 1 eine Ausführungsform mit Voll- und Teilansichten bei vorhandenen Basketballkörben,
Fig. 2 eine bevorzugte Ausführung mit einsetzbarem Einsatzring in ein C-Profil und
Fig. 3 ein Getriebe zum Spannen und Lösen des Einsatzringes.

**Fig.** 1 zeigt eine Netzhalterung für ein Basketballnetz 13 aufweisend ein geschlossenes Ringrohr 1 und ein Netz, durch das ein Ball, der das Ringrohr 1 passiert hat gebremst und in Richtung Boden gelenkt wird. Diese Netzhalterung ist die aller Ortens eingesetzte. Das Auswechseln des Netzes bedarf einer Leiter, denn die Netzhalterung ist fest in luftiger Höhe installiert.

Erfindungsgemäß wird bei dieser Ausführung umfangseitig in das Ringrohr 1 ein in einem Abschnitt 4 offener Einsatzring 2 angeordnet, in dem der Einsatzring 2 in seinem Umfang unter Aufbau einer Spannung verkleinert wird, so dass er in dem Innenumfang des Ringrohres 1 einsetzbar ist und beim Lösen der Spannung innenwandig am Ringrohr 1 anliegt. Um dies vom Boden aus realisierbar zu machen, ist der offene Abschnitt 4 des Einsatzringes 2 mit seinen Enden abgewinkelt, so dass zwei aus der Ebene des Einsatzringes 2 gleichgerichtete Zapfen 5, 6 aus dieser herausragen, die wiederum durch eine Querstrebe 7 mit einem festen und einem lösbaren Lager für die Zapfen 5, 6 miteinander verbunden sind und die Umfangsveränderung des Einsatzringes 2 durch eine Bewegung der Zapfen 5, 6 aufeinander zu und voneinander weg erreichbar ist. Nunmehr bedarf es lediglich einer Vorrichtung, mittels der die entsprechenden Zapfenbewegungen und damit des Einsatzringes 2 durchführbar sind. Eine solche wird in Fig. 3 gezeigt.

Durch die Kombination der Zapfen 5, 6 mit der Querstrebe 7 und dem losen und dem festen Lager der Querstrebe 7 mit dem jeweiligen Zapfen 5, 6 weist die Netzhalterung eine hohe Formstabilität auf.

Die Fixierung des Einsatzringes 2 am Ringrohr 1 wird dadurch verbessert, dass der Einsatzring 2 am Umfang verteilt Klammern 3 aufweist, die beim Anliegen des Einsatzringes 2 am Ringrohr 1 dieses teilweise umfassen.

Eine weitere vorteilhafte Ausgestaltung sieht vor, im Bereich des lösbaren Lagers beim Zapfen 6 ein Schnappschloss 8 angeordnet ist, das in die Querstrebe 7 mittels eines Stößels 11 einrastbar ist und das lösbare Lager dann sperrt. Bevorzugt weist das Schnappschloss 8 einen in einer Buchse 14, die mit dem Zapfen 6 bzw. dem Stangenabschnitt 10 verbunden ist, den längsverschiebbaren Stößel 11 auf, der gegen die Kraft einer Feder 12 aus der Sperrfunktion herausbewegbar ist und so einerseits die Klemmverbindung zwischen Ringrohr 1 und Einsatzring 2 ermöglicht und andererseits die Durchmesserverkleinerung der Einsatzringes 2 realisierbar macht.

Die Buchse 14 ist so angeordnet, dass der Stößel 11 an der Querstrebe 7 vorbeigeführt ist.

Damit er dann in die Querstrebe 7 eingreifen kann, ist der Stößel 11 an einem Ende doppelt abgewinkelt, wobei die letzte Winkelung in die Öffnung der Querstrebe 7 bei der Sperrung des lösbaren Lagers greift.

Diese Anordnung ist vorteilhaft, um Kollisionen zwischen dem Getriebe 15 und dem Stößel 11 bei der Vorrichtung zum Ansetzen des Einsatzringes 2 auszuschließen.

Die Netzhalterung gemäß **Fig.** 2 unterscheidet sich von der vorab beschriebenen dadurch, dass das Ringrohr 1 einen C-förmigen mit der Öffnung in Richtung Einsatzring 2 weisenden Querschnitt aufweist. Diese Variante wird besonders bei Neuanlagen einzusetzen sein, da sie eine Reihe von Vorteilen aufweist.

Die komplizierten Haken 9 zum Aufhängen des Netzes bei herkömmlichen Aufhängungen können entfallen und durch einfache Haken ersetzt werden. Das macht der Form- und/oder Kraftschluss zwischen dem Ringrohr 1 und dem eingesetzten Einsatzring 2 möglich.

Klammern 3, die zusätzlich anzubringen sind, entfallen. Es bestehen glatte Übergänge zwischen dem Ringrohr 1 und dem Einsatzring 2.

Der Materialbedarf reduziert sich um nahezu 50 %.

In Fig. 2 ist weiter die offenbarte Vorrichtung zum Ansetzen und Abnehmen der Netzhalterung dargestellt, auf die unter Fig. 3 näher eingegangen wird. Die vorliegende Darstellung zeigt den Anschluss der Netzhalterung über die Aufnahmen 18 für die Zapfen 5, 6. Die Aufnahme 18 für den Zapfen 6 weist oben einen Anschlag 22 auf, der auf den Stößel 11 entgegen der Federkraft der Feder 12 wirkt und den Stößel 11 aus der Sperrstellung für das lösbare Lager herausschiebt. Der Durchmesser des Einsatzringes 2 kann jetzt verkleinert werden, indem die Aufnahmen 18 für die Zapfen 5, 6 aufeinander zu bewegt werden.

Der Einsatzring 2 besteht bei beiden Ausführungen aus einem federnden Material, insbesondere Aluminium oder einem faserverstärkten Kunststoff oder Stahl. Der Durchmesser des Einsatzringes ist bei diesen Ausführungen jeweils so gewählt, dass die Durchmesservergrößerung zwischen dem Ringrohr 1 und dem eingesetzten Einsatzring 2 zu Form-und/oder Kraftschluss führt.

**Fig. 3** zeigt eine offenbarte Montagevorrichtung, die auf die Zapfen 5, 6 mittels der Aufnahmen 18 aufgesetzt wird, die eine Stange 16 von hinreichender Länge und Knickfestigkeit aufweist, an deren Ende sich ein Getriebe 15 zur Bewegung der Aufnahmen 18 befindet und die über einen Bowdenzug 17 zur Betätigung des Getriebes 15 verfügt. Der Bowdenzug 17 wird mittels einer Ratsche 20 betätigt.

Das Getriebe 15 weist eine Führungsschiene 21 für die Aufnahmen 18 für die Zapfen auf. In der Führungsschiene 21 werden die Aufnahmen 18 für die Zapfen 5, 6 federbelastet verschoben, wozu ein Gleitschuh 22 für jede Aufnahme 18 in der Führungsschiene 21 angeordnet ist. Die Gleitschuhe 22 sind mit dem jeweiligen Bowdenzug 17 verbunden, wobei die beiden Bowdenzüge 17 über mittig der Führungsschiene 21 angeordnete Umlenkrollen 19 in einen nahezu parallelen Verlauf zur Stange 16 umgelenkt werden. Vorteilhafterweise werden die beiden Bowdenzüge dann vereint und können so als ein Bowdenzug 17 durch die Ratsche 20 gespannt werden, um die Zapfen 5, 6 aufeinander zuzubewegen.

Hat der Einsatzring 2 die optimale Position erreicht, wird die Ratsche 20 gelöst und der Einsatzring nimmt seine Position am bzw. im Ringrohr 1 ein.

In analoger Weise wird verfahren, um den Einsatzring 2 zu entfernen.

### Bezugszeichenliste

1 Ringrohr geschlossen
2 Einsatzring offen
3 Klammern
4 Offener Abschnitt des Einsatzringes
5 Zapfen
6 Zapfen mit Schnappschloss
7 Querstrebe
8 Schnappschloss
9 Haken
10 Verbreiterung der Zapfen
11 Stößel
12 Feder
13 Basketballnetz
14 Buchse
15 Getriebe
16 Stange
17 Bowdenzug
18 Aufnahme für Zapfen
19 Umlenkrolle
20 Ratsche
21 Führungsschiene
22 Anschlag
23 Gleitschuh

## Patentansprüche

1. Netzhalterung für ein Basketballnetz (13) aufweisend ein geschlossenes Ringrohr (1) und ein Netz, durch das ein Ball, der das Ringrohr (1) passiert hat gebremst und in Richtung Boden gelenkt wird, umfangseitig in das Ringrohr (1) ein in einem Abschnitt (4) offener Einsatzring (2) angeordnet ist, in dem der Einsatzring (2) in seinem Umfang unter Aufbau einer Spannung verkleinerbar ist, so dass er in dem Innenumfang des Ringrohres (1) einsetzbar ist und beim Lösen der Spannung innenwandig am Ringrohr (1) anliegt, wobei der offene Abschnitt (4) des Einsatzringes (2) mit seinen Enden abgewinkelt ist, so dass zwei aus der Ebene des Einsatzringes (2) gleichgerichtete Zapfen (5, 6) aus dieser herausragen, die wiederum durch eine Querstrebe (7) mit einem festen und einem lösbaren Lager für die Zapfen (5, 6) miteinander verbunden sind und die Umfangsveränderung des Einsatzringes (2) durch eine Bewegung der Zapfen (5, 6) aufeinander zu und voneinander weg erreichbar ist, **dadurch charakterisiert, dass** im Bereich des lösbaren Lagers bei einem (6) der Zapfen ein Schnappschloss (8) angeordnet ist, das in die Querstrebe (7) mittels eines Stößels (11) einrastbar ist und das lösbare Lager dann sperrt.

2. Netzhalterung nach Anspruch 1, **dadurch gekennzeichnet, dass** zwischen dem Ringrohr (1) und dem eingesetzten Einsatzring (2) Form- und/oder Kraftschluss besteht.

3. Netzhalterung nach Anspruch 1 oder 2, **dadurch gekennzeichnet, dass** das Ringrohr (1) einen ringförmigen oder einen C-förmigen mit der Öffnung in Richtung Einsatzring (2) weisenden Querschnitt aufweist.

4. Netzhalterung nach einem der Ansprüche 1 bis 3, **dadurch gekennzeichnet, dass** der Einsatzring (2) am Umfang verteilt Klammern (3) aufweist, die beim Anliegen des Einsatzringes (2) am Ringrohr (1) dieses teilweise umfassen.

5. Netzhalterung nach einem der Ansprüche 1 bis 4, **dadurch gekennzeichnet, dass** der Einsatzring (2) aus einem federnden Material, insbesondere Aluminium oder einem faserverstärkten Kunststoff oder Stahl besteht.

6. Netzhalterung nach einem der Ansprüche 1 bis 5, **dadurch gekennzeichnet, dass** der Einsatzring (2) einen kreisförmigen oder ovalen jeweils ringförmigen Querschnitt aufweist.

7. Netzhalterung nach einem der Ansprüche 1 bis 6, **dadurch gekennzeichnet, dass** das Netz an einfachen Haken (9) am Einsatzring (2) bei einem C-förmigen Ringrohrquerschnitt angeordnet ist und beim Verspannen von Ringrohr (1) und Einsatzring (2) zusätzlich eingeklemmt wird.

8. Netzhalterung nach einem der Ansprüche 1 bis 7, **dadurch gekennzeichnet, dass** der Winkel der Zapfen (5, 6) zur Ebene des Einsatzringes (2) um 90° beträgt.

9. Netzhalterung nach einem der Ansprüche 1 bis 8, **dadurch gekennzeichnet, dass** das Schnappschloss (8) einen in einer Buchse (14), die mit dem einen (6) Zapfen verbunden ist, den längsverschiebbaren Stößel (11) aufweist, der gegen die Kraft einer Feder (12) aus der Sperrfunktion herausbewegbar ist und so einerseits die Klemmverbindung zwischen Ringrohr (1) und Einsatzring (2) ermöglicht und andererseits die Durchmesserverkleinerung der Einsatzringes (2) realisierbar macht.

10. Netzhalterung nach einem der Ansprüche 1 bis 9, **dadurch gekennzeichnet, dass** die Buchse (14) so angeordnet ist, dass der Stößel (11) an der Querstrebe (7) vorbeigeführt ist.

11. Netzhalterung nach einem der Ansprüche 1 bis 10, **dadurch gekennzeichnet, dass** der Stößel (11) an einem Ende doppelt abgewinkelt ist, wobei die letzte Winkelung in eine Öffnung der Querstrebe (7) bei der Sperrung des lösbaren Lagers greift.

## Claims

1. A net holder for a basketball net (13) having a closed hoop (1) and a net through which a ball that has passed through the hoop (1) is braked and directed toward the ground and in the hoop (1) an insert ring (2) which is open in one portion (4) is arranged circumferentially(1), the circumference of the insert ring (2) being able to be made smaller so as to build up tension such that it can be inserted into the inner circumference of the hoop (1) and abuts the inner wall of the hoop (1) when the tension is released, wherein the open portion (4) of the insert ring (2) is angled at its ends such that two pins (5, 6) oriented in the same direction from the plane of the insert ring (2) protrude from said plane and in turn are connected to each other by a crosspiece (7) with a fixed and a releasable bearing for the pins (5, 6), and the change in circumference of the insert ring (2) can be achieved by moving the pins (5, 6) toward and away from one another, **characterized in that**
for one (6) of the pins in the region of the releasable bearing a snap lock (8) is arranged which can be latched into the crosspiece (7) by means of a tappet (11) to then block the releasable bearing.

2. The net holder according to Claim 1, **characterized in that** there is an interlocking and/or frictional connection between the hoop (1) and the inserted insert ring (2).

3. The net holder according to Claim 1 or 2, **characterized in that** the hoop (1) has an annular or C-shaped cross section which points with the opening toward the insert ring (2).

4. The net holder according to any one of Claims 1 to 3, **characterized in that** the insert ring (2) has clamps (3) which are distributed on the circumference and which, when the insert ring (2) abuts the hoop (1), partially encompass said hoop.

5. The net holder according to any one of Claims 1 to 4, **characterized in that** the insert ring (2) consists of a resilient material, in particular aluminum, a fiber-reinforced plastics material, or steel.

6. The net holder according to any one of Claims 1 to 5, **characterized in that** the insert ring (2) has a circular annular or oval annular cross section.

7. The net holder according to any one of Claims 1 to 6, **characterized in that** the net is arranged on simple hooks (9) on the insert ring (2) in the case of a C-shaped hoop cross section and is additionally clamped when the hoop (1) and the insert ring (2) are braced.

8. The net holder according to any one of Claims 1 to 7, **characterized in that** the angle of the pins (5, 6) relative to the plane of the insert ring (2) is approximately 90°.

9. The net holder according to any one of Claims 1 to 8, **characterized in that** the snap lock (8) has a tappet (11) which is longitudinally displaceable in a bushing (14) connected to the one (6) pin and is movable out of the blocking function against the force of a spring (12) and thus on one hand enables the clamping connection between the hoop (1) and the insert ring (2) and on the other hand makes it possible to reduce the diameter of the insert ring (2).

10. The net holder according to any one of Claims 1 to 9, **characterized in that** the bushing (14) is arranged such that the tappet (11) is guided past the crosspiece (7).

11. The net holder according to any one of Claims 1 to 10, **characterized in that** the tappet (11) is double-angled at one end, wherein the last angled portion engages in an opening in the crosspiece (7) when the releasable bearing is blocked.

## Revendications

1. Support pour filet pour un filet de basket-ball (13) présentant un cerceau fermé (1) et un filet à travers lequel une balle qui est passée dans le cerceau (1) est freinée et guidée en direction du sol et dans le cerceau (1) sur la circonférence est disposé un anneau d'insertion (2) ouvert dans une section (4), dans lequel l'anneau d'insertion (2) peut avoir sa circonférence diminuée en créant une tension de telle sorte qu'il peut être inséré dans la circonférence intérieure du cerceau (1) et s'appuie sur le cerceau (1) contre les parois intérieures lorsque la tension est relâchée, dans lequel la section ouverte (4) de l'anneau d'insertion (2) est coudée avec ses extrémités de sorte que deux broches (5, 6) orientées dans la même direction à partir du plan de l'anneau d'insertion (2) font saillie à partir de celui-ci et sont reliées l'une à l'autre à leur tour à un palier fixe et un palier amovible pour les broches (5, 6) par l'intermédiaire d'une traverse (7) et le changement de circonférence de l'anneau d'insertion (2) peut être obtenu par un mouvement des broches (5, 6) l'une vers l'autre et à distance l'une de l'autre, **caractérisé en ce que,**
au niveau du palier amovible est disposé pour une (6) des broches un verrou à ressort (8) qui peut être encliqueté dans la traverse (7) à l'aide d'un poussoir (11) pour ainsi bloquer le palier amovible.

2. Support pour filet selon la revendication 1, **caractérisé en ce qu'**il existe une liaison par complémentarité de forme et/ou de force entre le cerceau (1) et l'anneau d'insertion inséré (2).

3. Support pour filet selon la revendication 1 ou 2, **caractérisé en ce que** le cerceau (1) présente une section transversale annulaire ou en forme de C tournée avec l'ouverture en direction de l'anneau d'insertion (2).

4. Support pour filet selon l'une quelconque des revendications 1 à 3, **caractérisé en ce que** l'anneau d'insertion (2) présente des pinces (3) réparties sur la circonférence et qui, lorsque l'anneau d'insertion (2) s'appuie sur le cerceau (1), recouvrent partiellement celui-ci.

5. Support pour filet selon l'une quelconque des revendications 1 à 4, **caractérisé en ce que** l'anneau d'insertion (2) est constitué d'un matériau à ressort, en particulier en aluminium ou en matière plastique renforcée de fibres ou en acier.

6. Support pour filet selon l'une quelconque des revendications 1 à 5, **caractérisé en ce que** l'anneau d'insertion (2) présente une section transversale circulaire ou ovale respectivement annulaire.

7. Support pour filet selon l'une quelconque des revendications 1 à 6, **caractérisé en ce que** le filet est disposé sur des crochets simples (9) sur l'anneau d'insertion (2) dans le cas d'une section transversale de cerceau en forme de C et se trouve en outre coincé lorsque le cerceau (1) et l'anneau d'insertion (2) sont resserrés.

8. Support pour filet selon l'une quelconque des revendications 1 à 7, **caractérisé en ce que** l'angle des broches (5, 6) par rapport au plan de l'anneau d'insertion (2) est d'environ 90°.

9. Support pour filet selon l'une quelconque des revendications 1 à 8, **caractérisé en ce que** le verrou à ressort (8) présente un poussoir (11), qui peut être déplacé longitudinalement dans une douille (14) reliée à l'une broche (6) et qui peut être dégagé de sa fonction de blocage contre la force d'un ressort (12) ce qui permet ainsi d'une part la liaison par serrage entre le cerceau (1) et l'anneau d'insertion (2) et d'autre part la réalisation d'un diamètre diminué de l'anneau d'insertion (2).

10. Support pour filet selon l'une quelconque des revendications 1 à 9, **caractérisé en ce que** la douille (14) est disposée de telle sorte que le poussoir (11) soit guidé au-delà de la traverse (7).

11. Support pour filet selon l'une quelconque des revendications 1 à 10, **caractérisé en ce que** le poussoir (11) est coudé deux fois à une extrémité, dans lequel la dernière partie coudée s'engage dans une ouverture de la traverse (7) lorsque le palier amovible est bloqué.
